# FASCICULE DE BREVET EUROPEEN

(11) **EP 2 111 921 B1**
(45) Date de publication et mention de la délivrance du brevet: **12.08.2015**
(21) Numéro de dépôt: 09290272.5
(22) Date de dépôt: 10.04.2009
(51) Int. Cl.: B05B 11/00

(54) **Flacon comprenant un soufflet de distribution**
Flakon mit einem Blasebalg für die Zerstäubung
Flacon with a bellows for distribution

(30) Priorité: 22.04.2008 FR 0802257
(43) Date de publication de la demande: 28.10.2009
(73) Titulaire: Albéa le Tréport, 76470 Le Tréport (FR)
(72) Inventeur: Mauduit, Emmanuel, 76000 Rouen (FR); Somont, Julien, 76470 Le Treport (FR); Clerget, Bernard, 60510 Haudivillers (FR); Bougamont, Jean-Louis, 76260 Eu (FR); Lompech, Hervé, 80220 Ansennes Bouttencourt (FR)
(74) Mandataire: Gevers France

(56) Documents cités:
- WO-A-95/01226
- WO-A-03/035274
- JP-A- 10 101 119
- US-A- 4 903 868

## Description

L'invention concerne un flacon de distribution d'un produit fluide, notamment d'un gel ou d'une crème, par exemple d'un produit cosmétique ou d'un produit pharmaceutique.

En particulier, les flacons selon l'invention trouvent leur utilisation pour distribuer des échantillons de produit, notamment en volume compris entre 1 et 10 ml.

On connaît des flacons équipés d'un système de distribution comprenant un soufflet en matériau élastiquement déformable qui est monté sur le corps dudit flacon pour être en communication avec le produit. En outre, le système de distribution comprend un clapet d'admission et un clapet d'échappement du produit qui sont agencés pour, par compression manuelle du soufflet, mettre le produit sous pression en vue de sa distribution par l'intermédiaire d'un orifice et, par relâchement de ladite compression, doser le produit à distribuer dans ledit soufflet. Ainsi, le système de distribution forme une pompe à actionnement manuel de structure particulièrement simple.

Toutefois, un problème qui se pose avec de tels flacons de distribution concerne la fermeture de l'orifice de distribution entre deux distributions. En effet, une telle fermeture doit être réalisée pour, d'une part empêcher les fuites de produit dosé dans le soufflet et d'autre part, limiter les contacts entre l'air extérieur et ledit produit, notamment pour éviter un desséchement et/ou une dégradation dudit produit dans le temps.

Pour résoudre ce problème, le document EP-1 438 142 propose un agencement dans lequel le soufflet est déplaçable en rotation relativement à un élément de fermeture solidaire du corps, entre une position de distribution et une position de fermeture de l'orifice de distribution.

Toutefois, cette réalisation s'avère complexe à réaliser, notamment en relation avec des flacons de distribution d'échantillon de produit. En outre, la manipulation en rotation avant et après la distribution ne donne pas entièrement satisfaction du point de vue de l'ergonomie d'utilisation.

L'invention vise à perfectionner l'art antérieur en proposant notamment un flacon dans lequel la fermeture de l'orifice de distribution est réalisée de façon particulièrement simple, ergonomique et fiable.

A cet effet, l'invention propose un flacon selon la revendication 1.

Selon un autre aspect, l'invention vise à améliorer la fixation et l'étanchéité du soufflet sur la bague, notamment lors du retrait du capot.

Pour ce faire, l'invention propose également un flacon de distribution d'un produit fluide, comprenant un corps définissant un réservoir de conditionnement dudit produit et un système de distribution dudit produit qui est monté sur ledit corps pour être en communication avec ledit réservoir par l'intermédiaire d'un dispositif d'alimentation en produit, ledit système de distribution comprenant une bague solidaire du corps et un soufflet en matériau élastiquement déformable qui comprend une base montée sur ladite bague, ladite base étant surmontée par une tête élastiquement comprimable de sorte à définir un volume variable à l'intérieur de ladite tête, ladite bague étant pourvue d'un canal d'amenée du produit depuis le dispositif d'alimentation vers l'intérieur du soufflet, ledit canal étant équipé d'un clapet d'admission du produit à l'intérieur dudit soufflet et le flacon comprend en outre un clapet d'échappement du produit depuis l'intérieur dudit soufflet, ledit clapet d'échappement étant interposé entre la bague et le soufflet de sorte à délimiter une chambre supérieure de dosage dont le volume est variable et une chambre inférieure de distribution qui est formée à l'intérieur de la base pour être en communication avec un orifice de distribution formé dans ladite base, la base comprenant une partie inférieure qui est associée autour d'une portée de la bague et une partie supérieure dans laquelle la chambre et l'orifice de distribution sont formés, le corps du flacon étant réalisé en matériau rigide et la bague étant associée sur ledit corps en assurant un serrage radial de la partie inférieure de la base par ledit corps.

D'autres objets et avantages de l'invention apparaîtront dans la description qui suit, faite en référence aux figures annexées dans lesquelles :
- les figures 1 sont des vues d'un flacon de distribution selon un premier mode de réalisation de l'invention, respectivement en perspective sans le capot (figure 1a) et en coupe longitudinale avec le capot (figure 1b) ;
- les figures 2 sont des vues agrandies de la figure 1b montrant le système de distribution respectivement en position au repos (figure 2a) et en position comprimée de distribution (figure 2b) ;
- la figure 3 est une vue agrandie de la figure 2a montrant la mise en appui de la membrane sur le soufflet ;
- la figure 4 est une vue en perspective d'un flacon de distribution selon un deuxième mode de réalisation de l'invention, représenté sans le capot ;
- les figures 5 sont des vues en coupe longitudinale du système de distribution représenté sur la figure 4, respectivement en position au repos (figure 5a) et en position comprimée de distribution (figure 5b).

Dans la description, les termes de positionnement dans l'espace sont pris en référence à la position du flacon représenté sur les figures.

En relation avec les figures, on décrit ci-dessous un flacon destiné à contenir un produit fluide en vue de sa distribution. Dans des exemples particuliers, le produit peut être un gel ou une crème, par exemple un produit cosmétique ou un produit pharmaceutique.

Le flacon comprend un corps 1 définissant un réservoir 2 de conditionnement du produit et un système de distribution dudit produit qui est monté sur ledit corps pour être en communication avec ledit réservoir par l'intermédiaire d'un dispositif d'alimentation en produit. En particulier, le réservoir 2 peut avoir une contenance comprise entre 1 et 10 ml de sorte à permettre la distribution d'échantillon de produits.

Le système de distribution comprend une bague 3 qui est solidaire du corps 1 et un soufflet 4 en matériau élastiquement déformable, notamment en polyoléfine de type polyéthylène ou polypropylène dans laquelle un élastomère de type EPDM ou polyuréthane est ajouté. Le soufflet 4 comprend une base annulaire 5 montée sur la bague 3, ladite base étant surmontée par une tête 6 élastiquement comprimable de sorte à définir un volume variable à l'intérieur de ladite tête.

Sur les figures, le soufflet 4 comprend une superposition axiale de plis annulaires formant la tête 6, lesdits plis pouvant passer réversiblement d'une position au repos avec un espacement axial nominal (figures 2a et 5a) à une position comprimée dans laquelle les plis sont rapprochés (figures 2b, 5b) afin de réduire le volume intérieur de ladite tête.

Plus précisément, trois plis sont représentés, chaque pli comprenant une paroi radiale supérieure 7 et une paroi radiale inférieure 8 qui sont reliées par une zone 9 en U disposée radialement vers l'intérieur du soufflet 4, chaque pli étant raccordé à un pli adjacent par une zone 10 en U disposée radialement vers l'extérieur. La variation de volume est alors obtenue par déformation des zones 9, 10 en U de sorte à induire le rapprochement axial desdites parois.

La tête 6 comprend également une surface supérieure 11 sur laquelle la compression peut être actionnée par appui manuel axial, ladite surface étant reliée à la paroi radiale supérieure 7 du pli supérieur par l'intermédiaire d'une zone 12 en U disposée radialement vers l'extérieur. En outre, la surface supérieure 11 est convexe de sorte à pouvoir se retourner pour diminuer le volume de la tête 6 en fin de course de compression. Par ailleurs, la base 5 s'étend axialement vers le bas en étant raccordée à la paroi radiale inférieure 8 du pli inférieur par l'intermédiaire d'un coude 13.

Dans le premier mode de réalisation représenté sur les figures 1 à 3, le corps 1 du flacon est réalisé en matériau rigide, notamment en matériau plastique de type polyéthylène ou polypropylène, pour présenter un tube creux de section circulaire constante entre un fond 14 et une ouverture supérieure.

En outre, le dispositif d'alimentation comprend un piston suiveur 15 qui est monté coulissant dans le réservoir 2 pour amener le produit dans un tube d'alimentation 16, ledit tube étant, d'une part immergé dans le produit et d'autre part, en communication avec le système de distribution en étant intégré à la bague 3.

Dans cette réalisation communément qualifiée de « airless », selon le procédé de remplissage, le réservoir 2 peut ne pas contenir d'air et, en cours d'utilisation, de l'air n'entre pas dans ledit réservoir en compensation du produit distribué. Le fond 14 du corps 1 présente alors un orifice 17 permettant l'entrée d'air dans le corps 1 en compensation du coulissement du piston 15. Le dispositif d'alimentation représenté sur les figures est de structure classique qui est connue de l'homme du métier, l'invention pouvant être mise en oeuvre avec d'autres types de système d'alimentation, par exemple avec reprise d'air en comprenant un tube plongeur.

Sur les figures 1 à 3, la bague 3 est associée, notamment par emmanchement étanche, dans l'ouverture supérieure du corps 1. Pour ce faire, la bague 3 comprend une portée supérieure 3a autour de laquelle la base 5 est associée, et une portée inférieure 3b d'association dans le corps 1.

Dans le deuxième mode de réalisation représenté sur les figures 4 et 5, le corps 1 du flacon comprend un tube souple, notamment en matériau plastique de type polyéthylène, dont le fond 18 est soudé après conditionnement du produit. Dans cette réalisation, la bague 3 est intégrée au tube 1 en une seule pièce pour être formée à l'opposé du fond 18. Par ailleurs, la bague 3 présente un tube d'alimentation 16 et une portée supérieure 3a autour de laquelle la base 5 est associée.

La bague 3 est pourvue d'un canal 19 d'amené du produit vers l'intérieur du soufflet 4, la partie amont dudit canal étant formée dans le tube d'alimentation 16 et sa partie aval étant formée dans une cheminée supérieure 20 de la bague 3, ladite cheminée surmontant ledit tube pour être disposée à l'intérieur du soufflet 4. Le canal d'amenée 19 est équipé d'un clapet d'admission qui, sur les figures, comprend une bille 21 logée dans un siège formé dans la partie inférieure de la cheminée 20. Ce montage permet à la bille 21 de se déplacer depuis une position basse de fermeture du canal 19 lors de la compression du soufflet 4, vers une position haute d'admission du produit dans le soufflet 4 lors de la décompression de celui-ci.

Le flacon comprend en outre un clapet d'échappement du produit depuis l'intérieur du soufflet 4 en vue de sa distribution. Le clapet d'échappement est interposé entre la bague 3 et le soufflet 4 de sorte à délimiter une chambre annulaire supérieure de dosage 22 dont le volume est variable et une chambre annulaire inférieure de distribution 23 dont le volume est sensiblement constant, ladite chambre de distribution étant formée à l'intérieur de la base 5 pour être en communication avec un orifice de distribution 24 formé dans ladite base.

Sur les figures, l'orifice 24 s'étend radialement pour une distribution latérale du produit. La base 5 comprend une partie inférieure 5a qui est associée autour de la portée supérieure 3a de la bague 3, et une partie supérieure 5b dans laquelle la chambre 23 et l'orifice 24 de distribution sont formés. En outre, la portée supérieure 3a comprend des moyens d'ancrage de la partie inférieure 5a, notamment sous la forme de rainures 25.

Le clapet d'échappement représenté comprend une membrane annulaire 26 formée sur la paroi extérieure de la cheminée 20, ladite membrane présentant une base venue de matière avec ladite cheminée et une extrémité libre 27. Plus précisément, la membrane 26 s'étend sensiblement radialement autour de cheminée 20 en étant légèrement inclinée vers le haut.

La membrane 26 est agencée pour être déplaçable en flexion par compression du produit dans la chambre de dosage 22 entre une position de repos (figures 2a, 5a, 3) dans laquelle l'extrémité libre 27 est en appui étanche sur le soufflet 4 et une position contrainte (figures 2b, 5b) dans laquelle l'extrémité libre 27 est disposée à distance dudit soufflet pour permettre le passage du produit sous pression depuis la chambre de dosage 22 vers la chambre de distribution 23.

En particulier, l'extrémité libre 27 de la membrane 26 en position de repos est en appui étanche sur la face inférieure de la paroi inférieure 8 du pli inférieur. La fonction du clapet d'admission est ainsi obtenue de façon satisfaisante en ce que, lors de la compression du soufflet 4, ladite paroi est sensiblement fixe en position relativement à la bague 3.

En outre, toujours pour améliorer cette fonction d'échappement, l'extrémité libre 27 de la membrane 26 comprend un bourrelet de contact 27a avec le soufflet 4. Comme représenté sur la figure 3, le bourrelet 27a est annulaire et s'étend sur la surface supérieure de l'extrémité libre 27, ledit bourrelet présentant une section convexe, notamment sensiblement cylindrique. Ainsi, le contact entre le bourrelet 27 et la paroi inférieure 8 s'effectue sensiblement selon une ligne de révolution, ce qui contribue à la qualité de l'étanchéité conférée. En outre, la présence du bourrelet 27a permet de renforcer mécaniquement l'extrémité libre 27 de la membrane 26.

Par ailleurs, la cheminée 20 représentée comprend une portée supérieure 20a qui s'étend axialement au dessus de l'extrémité libre 27 de la membrane 26. Ainsi, la portée 20a permet une reprise des efforts du soufflet 4 en fin de course de compression, de sorte à éviter un possible endommagement de la membrane 26.

Le flacon comprend en outre un capot rigide 28 qui est destiné à recouvrir le soufflet 4 en position de repos entre les distributions, ledit capot en position de recouvrement étant agencé pour entourer la base 5, au moins sur une hauteur supérieure à celle de sa partie supérieure 5b. Pour ce faire, le capot 28 comprend une paroi supérieure 28a qui est entourée par une jupe 28b dont la partie inférieure est disposée autour de la base 5. Sur les figures, le capot est agencé pour que la jupe 28b recouvre toute la partie supérieure 5b et une partie de la partie inférieure 5a.

Pour assurer la fermeture de l'orifice de distribution 24 entre deux utilisations, ledit orifice est entouré extérieurement par un bec saillant 29 et l'interférence entre la jupe 28b et la base 5 est suffisante pour que ladite jupe vienne en appui étanche sur le bec 29. En particulier, le capot 28 étant rigide et le bec 29 étant réalisé avec le soufflet 4 en matériau élastiquement déformable, l'interférence peut induire une déformation élastique dudit bec de sorte à procurer une étanchéité renforcée lors de la fermeture.

Sur les figures, le bec 29 entoure toute la périphérie de l'orifice de distribution 24 en présentant une géométrie ovale centré sur ledit orifice, l'épaisseur dudit bec décroissant régulièrement depuis le centre vers l'extérieur.

Lors de la disposition du capot 28 en position de recouvrement, le bord de la jupe 28b prend appui sur le bec 29 pour le déformer lors du coulissement de ladite jupe sur lui, ladite contrainte de déformation est maintenue tant que le capot 28 demeure en position de recouvrement. En outre, cette déformation assure le verrouillage du capot 28 en position de recouvrement.

Par ailleurs, la surface extérieure de la base 5, et notamment celle de sa partie supérieure 5b, comprend des bossages 30 de centrage et de verrouillage du capot 28 en position de recouvrement. Sur les figures, deux bossages 30 sont prévues à 120° de part et d'autre de l'orifice 24 et dans un même plan radial, lesdits bossages ayant une épaisseur équivalente à celle du bec 29 de sorte à assurer le centrage.

En relation avec les figures 1 à 3, on décrit ci-dessous une association de la bague 3 sur le corps 1 en assurant un serrage radial de la partie inférieure 5a de la base 5 par le corps 1. Cette réalisation vise à améliorer la fixation et l'étanchéité du soufflet 4 sur la bague 3, notamment lors du retrait du capot 28. Elle peut être utilisée en combinaison avec la réalisation décrite ci-dessus pour assurer la fermeture de l'orifice de distribution 24 entre deux utilisations. Toutefois, le serrage radial de la partie inférieure 5a de la base 5 peut être utilisé indépendamment de la réalisation de la fermeture, ou en tant que caractéristique principale combinée avec ladite réalisation de la fermeture.

Pour réaliser le serrage radial, le diamètre de la portée supérieure 3a de la bague 3 est inférieur à celui de sa portée inférieure 3b de sorte à former un logement annulaire entre ladite portée supérieure et l'extrémité 1a du corps 1, la partie inférieure 5a de la base 5 étant serrée dans ledit logement. En particulier, la différence de diamètres entre les portées 3a, 3b peut être légèrement inférieure à l'épaisseur de la partie inférieure 5a, de sorte à mettre ladite partie en compression dans ledit logement.

Ainsi, après l'accrochage de la partie inférieure 5a sur la portée supérieure 3a et le remplissage du récipient 2 en produit, la bague 3 est emmanchée dans le corps 1 pour réaliser le serrage. En outre, le serrage permet de fiabiliser l'action des moyens d'accrochage de la base 5 sur la portée supérieure 3a réalisés par les rainures 25.

Par ailleurs, la base 5 est pourvue d'un bourrelet 31 qui s'étend extérieurement, le capot 28 en position de recouvrement venant en appui axial sur ledit bourrelet. Ainsi, le bourrelet 31 forme butée de fin de course de recouvrement du capot 28, en assurant un amortissement du fait de son caractère élastiquement déformable.

Sur les figures 1 à 3, le bourrelet 31 est formé sur la partie inférieure 5a de sorte à laisser de part et d'autre de lui une zone de recouvrement de ladite partie inférieure par respectivement la jupe 28b et l'extrémité 1a du corps 1. Ainsi, le bourrelet 31 s'étend sur l'extrémité 1 a du corps 1 pour être interposé axialement entre ladite extrémité et l'extrémité inférieure de la jupe 28b.

Sur les figures 4 et 5, le bourrelet 31 est formé sur l'extrémité inférieure de la partie inférieure 5a pour s'étendre sur la paroi radiale 32 de jonction entre le tube 1 et la portée supérieure 3a. On augmente ainsi la longueur d'interférence entre la jupe 28b et la partie inférieure 5a, de sorte à améliorer la fixation et l'étanchéité du soufflet 4 sur la bague 3, notamment lors du retrait du capot 28.

## Revendications

1. Flacon de distribution d'un produit fluide, comprenant un corps (1) définissant un réservoir (2) de conditionnement dudit produit et un système de distribution dudit produit qui est monté sur ledit corps pour être en communication avec ledit réservoir par l'intermédiaire d'un dispositif d'alimentation en produit, ledit système de distribution comprenant une bague (3) solidaire du corps (1) et un soufflet (4) en matériau élastiquement déformable qui comprend une base (5) montée sur ladite bague, ladite base étant surmontée par une tête (6) élastiquement comprimable de sorte à définir un volume variable à l'intérieur de ladite tête, ladite bague étant pourvue d'un canal d'amenée (19) du produit depuis le dispositif d'alimentation vers l'intérieur du soufflet (4), ledit canal étant équipé d'un clapet d'admission (21) du produit à l'intérieur dudit soufflet et le flacon comprend en outre un clapet d'échappement (26) du produit depuis l'intérieur dudit soufflet, ledit clapet d'échappement étant interposé entre la bague (3) et le soufflet (4) de sorte à délimiter une chambre supérieure de dosage (22) dont le volume est variable et une chambre inférieure de distribution (23) qui est formée à l'intérieur de la base (5) pour être en communication avec un orifice de distribution (24) formé dans ladite base, ledit flacon étant **caractérisé en ce que** l'orifice de distribution (24) est entouré extérieurement par un bec saillant (29) réalisé avec le soufflet (4) en matériau élastiquement déformable, et **en ce que** ledit flacon comprend en outre un capot rigide (28) qui est destiné à recouvrir le soufflet (4) entre les distributions, ledit capot en position de recouvrement étant agencé pour entourer au moins une partie de la base (5) avec une interférence suffisante pour venir en appui étanche sur le bec (29) afin d'assurer une fermeture de l'orifice (24) entre les distributions.

2. Flacon de distribution selon la revendication 1, **caractérisé en ce que** la bague (3) comprend une cheminée supérieure (20) qui est disposée à l'intérieur du soufflet (4) et dans laquelle la partie aval du canal d'amenée (19) est formée, le clapet d'échappement comprenant une membrane annulaire (26) formée sur la paroi extérieure de ladite cheminée en présentant une extrémité libre (27), ladite membrane étant déplaçable en flexion par compression du produit dans la chambre de dosage (22) entre une position de repos dans laquelle l'extrémité libre (27) est en appui étanche sur le soufflet (4) et une position contrainte dans laquelle l'extrémité libre (27) est disposée à distance dudit soufflet pour permettre le passage du produit sous pression depuis la chambre de dosage (22) vers la chambre de distribution (23).

3. Flacon de distribution selon la revendication 2, **caractérisé en ce que** le soufflet (4) comprend une superposition axiale de plis annulaires formant la tête (6), la base annulaire (4) s'étendant axialement en étant raccordée à la paroi radiale inférieure (8) du pli inférieur, l'extrémité libre (27) de la membrane (26) en position de repos étant en appui étanche sur la face inférieure de ladite paroi.

4. Flacon de distribution selon la revendication 2 ou 3, **caractérisé en ce que** l'extrémité libre (27) de la membrane (26) comprend un bourrelet (27a) de contact avec le soufflet (4).

5. Flacon de distribution selon l'une quelconque des revendications 2 à 4, **caractérisé en ce que** la cheminée (20) comprend une portée supérieure (20a) qui s'étend axialement au dessus de l'extrémité libre (27) de la membrane (26).

6. Flacon de distribution selon l'une quelconque des revendications 1 à 5, **caractérisé en ce que** la surface extérieure de la base (5) comprend des bossages (30) de centrage du capot (28) en position de recouvrement.

7. Flacon de distribution selon l'une quelconque des revendications 1 à 6, **caractérisé en ce que** la base (5) comprend une partie inférieure (5a) qui est associée autour d'une portée (3a) de la bague (3), et une partie supérieure (5b) dans laquelle la chambre (23) et l'orifice (24) de distribution sont formés.

8. Flacon de distribution selon la revendication 7, **caractérisé en ce que** la portée (3a) de la bague (3) comprend des moyens d'ancrage (25) de la partie inférieure (5a) de la base (5).

9. Flacon de distribution selon la revendication 7 ou 8, **caractérisé en ce que** le corps (1) du flacon est réalisé en matériau rigide, la bague (3) étant associée sur ledit corps en assurant un serrage radial de la partie inférieure (5a) de la base (5) par ledit corps.

10. Flacon de distribution selon la revendication 9, **caractérisé en ce que** la bague (3) comprend une portée supérieure (3a) d'association de la base (5) et une portée inférieure (3b) d'association dans le corps (1), le diamètre de la portée supérieure (3a) étant inférieur à celui de la portée inférieure (3b) de sorte à former un logement entre ladite portée supérieure et l'extrémité (1a) du corps (1), la partie inférieure (5a) de la base (5) étant serrée dans ledit logement.

11. Flacon de distribution selon l'une quelconque des revendications 1 à 8, **caractérisé en ce que** le corps (1) comprend un tube souple sur lequel la bague (3) est intégrée.

12. Flacon de distribution selon l'une quelconque des revendications 1 à 11, **caractérisé en ce que** la base (5) est pourvue d'un bourrelet (31) qui s'étend extérieurement, le capot (28) en position de recouvrement venant en appui axial sur ledit bourrelet.

13. Flacon de distribution selon l'une quelconque des revendications 1 à 12, **caractérisé en ce que** la tête (6) comprend une surface supérieure d'appui (11), ladite surface étant convexe.

## Patentansprüche

1. Flasche zur Abgabe eines flüssigen Produkts mit einem Körper (1), der ein Behälter (2) zum Verpacken des Produkts aufweist, und einem Abgabesystem für das Produkt, das auf dem Körper so angebracht ist, dass es mit dem Behälter mittels einer Einrichtung zur Einspeisung des Produkts in Verbindung steht, wobei das Abgabesystem einen Ring (3), der einstückig mit dem Körper (1) ausgebildet ist, und einen Balg (4) aus elastisch verformbarem Material umfasst, der eine Basis (5), die an dem Ring angebracht ist, umfasst, wobei über die Basis ein Kopf (6) ragt, der elastisch zusammendrückbar ist, um ein variables Volumen innerhalb des Kopfes auszubilden, wobei der Ring mit einem Zufuhrkanal (19) für das Produkt von der Einrichtung zur Einspeisung ins Innere des Balgs (4) versehen ist, wobei der Kanal mit einem Einlassventil (21) für das Produkt ins Innere des Balgs versehen ist, und die Flasche ferner ein Auslassventil (26) für das Produkt aus dem Inneren des Balgs aufweist, wobei das Auslassventil zwischen dem Ring (3) und dem Balg (4) vorgesehen ist, um eine obere Dosierkammer (22), deren Volumen variabel ist, und eine untere Abgabekammer (23), die im Inneren der Basis (5) ausgebildet ist, um mit einer Abgabeöffnung (24) in Verbindung zu sein, die in der Basis ausgebildet ist, abzugrenzen, **dadurch gekennzeichnet, dass** die Abgabeöffnung (24) außen von einem vorspringenden Schnabel (29) umgeben ist, der mit dem Balg (4) aus elastisch verformbaren Material ausgebildet ist, und dass die Flasche ferner eine steife Abdeckung (28) umfasst, die dazu vorgesehen ist, den Balg (4) zwischen Abgaben abzudecken, wobei die Abdeckung in Abdeckstellung eingerichtet ist, um zumindest das Basisteil (5) mit ausreichender Überschneidung zu umgeben, so dass sie dichtend an dem Schnabel (29) anliegt, um das Verschließen der Öffnung (24) zwischen den Abgaben zu gewährleisten.

2. Flasche zur Abgabe nach Anspruch 1, **dadurch gekennzeichnet, dass** der Ring (3) einen oberen Schacht (20) umfasst, der im Inneren des Balgs (4) angeordnet ist und in dem der stromabwärts gelegene Abschnitt des Zufuhrkanals (19) ausgebildet ist, wobei das Auslassventil eine ringförmige Membran (26) aufweist, die auf der Außenwand des Schachts ausgebildet ist, indem sie ein freies Ende (27) darstellt, wobei die Membran durch Kompression des Produkts in der Dosierkammer (22) zwischen einer Ruhestellung, in der das freie Ende (27) dichtend an dem Balg (4) anliegt, und einer gespannten Stellung, in der das freie Ende (27) entfernt von dem Balg angeordnet ist, biegbar ist, um das Durchströmen des Produkts unter Druck aus der Dosierkammer (22) zu der Abgabekammer (23) zu ermöglichen.

3. Flasche zur Abgabe nach Anspruch 2, **dadurch gekennzeichnet, dass** der Balg (4) eine axiale Überlagerung von ringförmigen Falten aufweist, die den Kopf (6) bilden, wobei die ringförmige Basis (4) im verbundenen Zustand axial an der unteren radialen Wand (8) der unteren Falte verläuft, wobei das freie Ende (27) der Membran (26) in der Ruhestellung dichtend an der Unterseite der Wand anliegt.

4. Flasche zur Abgabe nach Anspruch 2 oder 3, **dadurch gekennzeichnet, dass** das freie Ende (27) der Membran (26) einen Wulst (27a) zum Kontakt mit dem Balg (4) aufweist.

5. Flasche zur Abgabe nach einem der Ansprüche 2 bis 4, **dadurch gekennzeichnet, dass** der Schacht (20) eine obere Tragfläche (20a) aufweist, die sich axial über das freie Ende (27) der Membran erstreckt (26).

6. Flasche zur Abgabe nach einem der Ansprüche 1 bis 5, **dadurch gekennzeichnet, dass** die Außenfläche der Basis (5) Vorsprünge (30) zur Zentrierung der Abdeckung (28) in der Abdeckstellung aufweist.

7. Flasche zur Abgabe nach einem der Ansprüche 1 bis 6, **dadurch gekennzeichnet, dass** die Basis (5) einen unteren Abschnitt (5a), der um eine Tragfläche (3a) des Rings (3) vorgesehen ist, und einen oberen Abschnitt (5b) aufweist, in dem die Kammer (23) und die Abgabeöffnung (24) ausgebildet sind.

8. Flasche zur Abgabe nach Anspruch 7, **dadurch gekennzeichnet, dass** die Tragfläche (3a) des Rings (3) Mittel (25) zur Verankerung des unteren Abschnitts (5a) der Basis (5) aufweist.

9. Flasche zur Abgabe nach Anspruch 7 oder 8, **dadurch gekennzeichnet, dass** der Körper (1) der Flasche aus einem steifen Material hergestellt ist, wobei der Ring (3) auf dem Körper so vorgesehen ist, dass eine radiale Klemmung des unteren Abschnitts (5a) der Basis (5) durch den Körper sichergestellt ist.

10. Flasche zur Abgabe nach Anspruch 9, **dadurch gekennzeichnet, dass** der Ring (3) eine obere Tragfläche (3a) zum Verbinden mit der Basis (5) und eine untere Tragfläche (3b) zum Verbinden mit dem Körper (1) aufweist, wobei der Durchmesser der oberen Tragfläche (3a) kleiner ist als derjenige der unteren Tragfläche (3b) ist, um so eine Aussparung zwischen der oberen Tragfläche und dem Ende (1a) des Körpers (1) zu bilden, wobei der untere Abschnitt (5a) der Basis (5) in der Aussparung festgeklemmt ist.

11. Flasche zur Abgabe nach einem der Ansprüche 1 bis 8, **dadurch gekennzeichnet, dass** der Körper (1) ein flexibles Rohr aufweist, auf dem der Ring (3) integriert ist.

12. Flasche zur Abgabe nach einem der Ansprüche 1 bis 11, **dadurch gekennzeichnet, dass** die Basis (5) mit einem Wulst (31) versehen ist, der sich nach außen erstreckt, wobei die Abdeckung (28) in der Abdeckstellung axial an dem Wulst anliegt.

13. Flasche zur Abgabe nach einem der Ansprüche 1 bis 12, **dadurch gekennzeichnet, dass** der Kopf (6) eine obere Auflagefläche (11) umfasst, wobei die Auflagefläche konvex ist.

## Claims

1. Bottle for dispensing a fluid product, comprising a body (1) defining a container (2) for packaging said product and a system for dispensing said product that is mounted on said body so as to be in communication with said container by means of a product-supply device, said dispensing system comprising a ring (3) secured to the body (1) and a bellows (4) made from elastically deformable material, which comprises a base (5) mounted on said ring, said base being surmounted by an elastically compressible head (6) so as to define a variable volume inside said head, said ring being provided with a channel (19) for feeding the product from the supply device to the inside of the bellows (4), said channel being equipped with a valve (21) for admitting the product inside said bellows and the bottle further comprises a valve (26) for discharging the product from the inside of said bellows, said discharge valve being interposed between the ring (3) and the bellows (4) so as to delimit an upper apportioning chamber (22), the volume of which is variable, and a lower dispensing chamber (23) that is formed inside the base (5) so as to be in communication with a dispensing orifice (24) formed in said base, said bottle being **characterised in that** the dispensing orifice (24) is surrounded externally by a projecting spout (29) produced with the bellows (4) from elastically deformable material, and **in that** said bottle further comprises a rigid cap (28) that is intended to cover the bellows (4) between dispensings, said cap in the covering position being arranged so as to surround at least a part of the base (5) with sufficient interference to come into sealed abutment on the spout (29) in order to close the orifice (24) between dispensings.

2. Dispensing bottle according to claim 1, **characterised in that** the ring (3) comprises an upper shaft (20) that is disposed inside the bellows (4) and in which the downstream part of the feed channel (19) is formed, the discharge valve comprising an annular membrane (26) formed on the external wall of said shaft while having a free end (27), said membrane being movable in flexion by compression of the product in the apportioning chamber (22) between an idle position in which the free end (27) is in sealed abutment on the bellows (4) and a constrained position in which the free end (27) is disposed at a distance from said bellows to enable the product to pass under pressure from the apportioning chamber (22) to the dispensing chamber (23).

3. Dispensing bottle according to claim 2, **characterised in that** the bellows (4) comprises an axial superimposition of annular folds forming the head (6), the annular base (4) extending axially while being connected to the bottom radial wall (8) of the bottom fold, the free end (27) of the membrane (26) in the idle position being in sealed abutment on the bottom face of said wall.

4. Dispensing bottle according to claim 2 or claim 3, **characterised in that** the free end (27) of the membrane (26) comprises a rim (27a) for contact with the bellows (4).

5. Dispensing bottle according to any of claims 2 to 4, **characterised in that** the shaft (20) comprises an upper span (20a) that extends axially above the free end (27) of the membrane (26).

6. Dispensing bottle according to any of claims 1 to 5, **characterised in that** the external surface of the base (5) comprises protrusions (30) for centring the cap (28) in the covering position.

7. Dispensing bottle according to any of claims 1 to 6, **characterised in that** the base (5) comprises a bottom part (5a) that is associated around a span (3a) of the ring (3), and a top part (5b) in which the chamber (23) and the dispensing orifice (24) are formed.

8. Dispensing bottle according to claim 7, **characterised in that** the span (3a) of the ring (3) comprises means (25) for anchoring the bottom part (5a) of the base (5).

9. Dispensing bottle according to claim 7 or claim 8, **characterised in that** the body (1) of the bottle is produced from rigid material, the ring (3) being associated on said body by providing a radial clamping of the bottom part (5a) of the base (5) by said body.

10. Dispensing bottle according to claim 9, **characterised in that** the ring (3) comprises an upper span (3a) for associating the base (5) and a lower span (3b) for association in the body (1), the diameter of the upper span (3a) being less than that of the lower span (3b) so as to form a housing between said upper span and the end (1 a) of the body (1), the bottom part (5a) of the base (5) being clamped in said housing.

11. Dispensing bottle according to any of claims 1 to 8, **characterised in that** the body (1) comprises a flexible tube on which the ring (3) is integrated.

12. Dispensing bottle according to any of claims 1 to 11, **characterised in that** the base (5) is provided with a rim (31) that extends externally, the cap (28) in the covering position coming into axial abutment on said rim.

13. Dispensing bottle according to any of claims 1 to 12, **characterised in that** the head (6) comprises a top support surface (11), said surface being convex.
